# EUROPÄISCHE PATENTSCHRIFT

(11) **EP 0 153 711 B1**
(45) Veröffentlichungstag und Bekanntmachung des Hinweises auf die Patenterteilung: **12.10.1988**
(21) Anmeldenummer: 85101941.4
(22) Anmeldetag: 22.02.1985
(51) Int. Cl.: B25B 21/00

(54) **Kraftschrauber mit einem eine feinstufige Verzahnung aufweisenden Spannrad**
Power-driven screw-driving tool with a fine-toothed chuck
Visseuse à moteur avec roue dentée de serrage à pas fin

(30) Priorität: 28.02.1984 DE 3407126
(43) Veröffentlichungstag der Anmeldung: 04.09.1985
(73) Patentinhaber: APPLIED POWER INC., Milwaukee, Wisconsin 53201 (US)
(72) Erfinder: Mierbach, Hans-Bernd, D-5330 Königswinter (DE); Frohn, Gustav, D-5330 Königswinter (DE); Blockisch, Olaf, D-5300 Bonn 2 (DE)
(74) Vertreter: Franke, Karl Wilhelm, Dr.

(56) Entgegenhaltungen:
- EP-A- 0 035 165
- DE-A- 2 626 923
- DE-A- 3 151 079
- US-A- 2 112 693
- US-A- 4 339 968

## Beschreibung

Die Erfindung betrifft einen Kraftschrauber mit im Oberbegriff des Patentanspruchs 1 im einzelnen angegebenen Merkmalen.

Ein Kraftschrauber dieser Art ist aus DE-A-3 008 381 bekannt. Bei diesem bekannten Kraftschrauber befindet sich die Bohrung für den Zylinder des Hydraulikantriebs im Kraftarm, so daß der Hydraulikanschluß dessen Schwenkbewegung im Zuge des Schraubvorganges mitmachen muß. Der Kolben des Hydraulikantriebs wirkt über einen mehrfach kugelgestützten Gelenkarm auf den Reaktionsarm, und auch die mit dem Spannrad im Kraftarm zusammenwirkende Sperrklinke ist im Kraftarm über einen ähnlich gebauten Gelenkarm abgestützt. Dies bringt lange Wege für die Übertragung der Reaktionskräfte mit sich, wodurch eine relativ häufige Nachverstellung des Schwenkpunktes für die Sperrklinke notwendig wird. Die Gesamtkonstruktion umfaßt eine Vielzahl von Einzelteilen, wobei einige bewegte Teile frei liegen und unerwünschter Verschmutzung ausgesetzt sind, gegen die zusätzliche Maßnahmen getroffen werden müssen.

Aus US-A-2 112 693 ist weiter ein pneumatisch betätigter Hammerschrauber bekannt, der einen in einem Gehäuse drehbar gelagerten Stoßring mit einer Innenverzahnung aufweist, die in Zusammenwirken mit einer Vielzahl von federbelasteten Sperrklinken einen auf eine anzuziehende Schraube aufsetzbaren Schraubkopf bei Drehung des Stoßrings im Gehäuse in nur einer Richtung mitnimmt. Als Antrieb für die entsprechende Verdrehung des Stoßrings ist ein pneumatischer Hammer vorgesehen, dessen Schlagkolben unter Auftreffen auf einen radialen Ansatz am Stoßring diesen schrittweise verdreht, wobei ein auf der anderen Seite des Ansatzes des Stoßrings angreifender, pneumatisch abgefederter Pufferkolben die Rückdrehung des Stoßrings ohne Mitnahme des Schraubkopfes übernimmt. Auch diese Konstruktion enthält eine Vielzahl von Einzelteilen, die zudem stoßweiser Belastung unterliegen, was zusätzlichen Wartungsbedarf mit sich bringt.

Der Erfindung liegt daher die Aufgabe zugrunde, einen Kraftschrauber der eingangs erwähnten Art so auszubilden, daß eine Kraftübertragung vom Hydraulikantrieb zum Spannrad auf kurzem Wege und mit einer Minimalzahl von Einzelteilen erreicht werden kann.

Die gestellte Aufgabe wird gemäß der Erfindung gelöst durch die im kennzeichnenden Teil des Patentanspruchs 1 angegebenen Merkmale; vorteilhafte Weiterbildungen der Erfindung ergeben sich aus den Unteransprüchen.

Bei einem Kraftschrauber gemäß der Erfindung ist eine ausgesprochen direkte und kompakte Kraftübertragung gewährleistet; die am Kraftarm angreifende Antriebskraft des Kolbens greift praktisch im Winkel von 90° am Kraftarm an, und der Kraftarm kann konstruktiv besonders einfach ausgebildet werden. In bevorzugter Ausbildung erfolgt die Kraftübertragung weitgehend symmetrisch, der Kolben befindet sich spiegelbildlich zu einer Verbindungslinie zwischen der Achse und dem Antriebskopf des Kraftarms. Insgesamt wird eine weitgehend geschlossene Konstruktion erreicht, bei der sich der Kraftarm vollständig innerhalb des Reaktionsarmes, der hierfür eine geeignete Aussparung aufweist, befindet.

In besonders vorteilhafter Ausbildung der Erfindung hat der Kolben im Bereich seiner Ausnehmung mindestens eine, vorzugsweise zwei teilzylindrische, konkave, erste Anlageflächen, deren Zentrum sich auf der Achslinie befindet. Ebenso hat der Antriebskopf mindestens eine, vorzugsweise konvexe, teilzylindrische, zweite Anlageflächen. Der Mittelpunkt dieser zweiten Anlageflächen verschiebt sich bei einer Bewegung des Kraftarms nicht nur axial, wie gewünscht, sondern auch etwas radial. Um diese radiale Verschiebung möglichst gering zu halten, wird sie beidseits der Achslinie ausgemittelt, so daß die Mitte des Antriebskopfes in der Mittelstellung des Kraftarmes über die Achse hinausreicht, während sie sich in den Randstellungen des Kraftarmes unterhalb dieser Achslinie befindet.

Alternativ können für die zweiten Anlageflächen aber auch stark exzentrische Verläufe gewählt werden, bei denen also der Mittelpunkt des Kreisbogens weitab von der Achslinie des Zylinders liegt und der Verlauf so gewählt ist, daß ausgehend von einer Mittelstellung des Kraftarms bei einer Bewegung nach links oder rechts der Berührungspunkt zwischen Antriebskopf und der ersten Anlagefläche im wesentlichen auf der Achslinie des Zylinders bleibt.

In einer weiteren, bevorzugten Ausbildung der Erfindung ist der Kraftarm im wesentlichen klappsymmetrisch zu einer durch die Achse und den Mittelpunkt seines Antriebskopfes verlaufenden Geraden, dabei ist sein allgemeiner Verlauf etwa birnenförmig.

Der Kraftarm hat vorzugsweise eine Aussparung für eine Sperrklinke, diese Aussparung hat eine Reaktionsfläche mit einer Einrastflanke und einem sich hieran bündig anschliessenden, im wesentlichen radialen Übertragungsbereich. Die Einrastflanke sorgt auf Grund eines schrägen Verlaufs dafür, daß die Sperrklinke in einer Schwenkrichtung des Kraftarms zwangsläufig in Eingriff mit den Zähnen des Spannrades gedrückt wird, die eigentliche Kraftübertragung erfolgt dann auf besonders kurzem Wege über den im wesentlichen radialen Übertragungsbereich, der sich in unmittelbarer Nähe des Umfangs des Spannrades befindet.

Die Sperrklinke ist vorteilhafterweise über eine Feder mit dem Kraftarm verbunden. Weiterhin hat sie die Form eines Dreiviertel-Mondes, wobei die Reaktionsfläche denselben Durchmesser hat wie der Außenkreis der Sperrklinke, die Verzahnung der Sperrklinke befindet sich auf der Begrenzungslinie mit dem größeren Durchmesser der Sperrklinke. Insgesamt wird hierdurch eine möglichst einfache Konstruktion erreicht, die fertigungstechnisch besondere Vorteile bietet.

Für die weitere Erläuterung der Erfindung wird nun mehr auf die Zeichnung Bezug genommen, in der ein bevorzugtes Ausführungsbeispiel veranschaulicht ist. Dabei zeigt die einzige Figur der Zeichnung ein Schnittbild quer zur Achse eines Kraftschraubers nach der Erfindung.

Der Kraftschrauber hat einen Reaktionsarm 1 und einen Kraftarm 2, die um eine Achse 3 gegeneinander schwenkbar angeordnet sind. Hierfür hat der Reaktionsarm 1 eine sich über etwa 180° erstreckende, teilzylindrische Führungsfläche 4, an der eine entsprechende Außenfläche des Kraftarms 2 paßgenau anliegt. Der Kraftarm 2 wiederum hat eine sich über circa 270° erstreckende, zylindrische Führungfläche 5, die der Führung und Lagerung eines Spannrades 7 dient. Dieses ist damit zumindest in einer Drehrichtung gegenüber dem Kraftarm 2 um die Achse 3 drehbar, letztere wiederum kann um einen Winkel von etwa ± 10° aus der gezeigten Mittelstellung gegenüber dem feststehenden Reaktionsarm 1 verschwenkt werden.

Das Spannrad 7 hat einen Innensechskant für die Übertragung einer kraftangetriebenen Schraubbewegung auf eine Mutter, einen Schraubenbolzen oder dergleichen. Das Spannrad 7 hat weiterhin eine feinstufige Verzahnung, beispielsweise befinden sich vier Zähne innerhalb des Gesamtschwenkbereichs des Kraftarms von circa 20°. Mit diesen Zähnen wirkt eine Sperrklinke 8 in Form eines Dreiviertel-Mondes zusammen, deren eine, untere, einen größeren Radius aufweisende Begrenzungslinie mit mehreren Zähnen, beispielsweise fünf Zähnen versehen ist. Die Ausbildung und Form dieser Zähne der Sperrklinke 8 entspricht der Ausbildung und Form der Verzahnung des Spannrades 7.

Der Kraftarm ist im wesentlichen birnenförmig, er geht nach oben hin in einen balligen Antriebskopf 9 über, der durch einen sich über etwas mehr als 180° erstreckenden Kreisbogen um einen Mittelpunkt 10 begrenzt ist, der auf einer parallel zur Achse 3 verlaufenden Achse liegt. Der Kraftarm 2 ist im wesentlichen klappsymmetrisch in Bezug auf eine diesen Mittelpunkt 10 mit dem Durchtritt der Achse 3 verbindende Gerade.

Im Reaktionsarm 1 ist ein Zylinder 11 angeordnet, dessen Achslinie 12 rechtwinklig zu der genannten Verbindungslinie von Mittelpunkt 10 und Durchtrittspunkt der Achse 3 verläuft. Wie die Zeichnung zeigt, befindet sich der Mittelpunkt 10 in der gezeigten Mittelstellung des Kraftarms 2 etwas oberhalb der Achslinie 12, er schneidet die Achslinie auf dem Wege in die linke oder rechte Endstellung.

In dem Zylinder 11 ist ein Kolben 13 geführt, der als Plunger ausgebildet ist. Er bildet zusammen mit dem Zylinder 11 einen hydraulischen Kraftzylinder, der die für eine Verschraubung notwendige Kraft aufbringt. Der Kolben 13 hat etwa in seinem Mittelbereich eine Ausnehmung 14, in die der Antriebskopf 9 des Kraftarms 2 formmäßig weitgehend angepaßt eingreift. Dabei bildet die Ausnehmung 14 zwei quer zur Achslinie 12 verlaufende, konkave Anlageflächen 15, im folgenden erste Anlageflächen, aus, an denen sich der Antriebskopf 9 mit seiner genannten, durchmessergleichen zweiten Anlagefläche 16 um den Mittelpunkt 10 abstützt. Die Anlage dieser beiden Flächen 15, 16 soll immer möglichst in einem Punkt erfolgen, der weitgehend exakt auf der Achslinie 12 des Zylinders 11 liegt. In der Praxis ist diese Forderung jedoch nicht exakt zu realisieren, es kann ihr aber weitgehend nachgekommen werden.

So kann in geänderter Ausbildung gegenüber der Zeichnung der Verlauf insbesondere der zweiten Anlagefläche so gewählt werden, daß der Berührungspunkt der Anlageflächen 15, 16 im wesentlichen auf der Achslinie bleibt. Hierzu muß für den Verlauf der zweiten Anlagefläche 16 ein Kreisbogen mit einem größeren Radius gewählt werden, dessen Mittelpunkt außerhalb des Antriebskopfes 9 liegt.

In bekannter Weise ist der Kolben mittels einer Dichtung 17 gegenüber dem Zylinder 11 abgedichtet, jenseits dieser Dichtung befindet sich ein Druckmittelraum 18, der über einen Kanal und ein geeignetes Anschlußstück 19 mit Hydraulikflüssigkeit gefüllt werden kann.

Der Kolben hat eine, von seiner dem Druckmittelraum abgewandten Endfläche 20 her ausgeführte Axialbohrung 21, in der eine Schraubendruckfeder 22 für die Kolbenrückstellung angeordnet ist. Auf Grund der Axialbohrung 21 kann eine relativ lange Schraubendruckfeder 22 gewählt werden. Diese stützt sich mit ihrem anderen Ende an einer Mutter 23 ab, die in das offene Ende des Zylinders 11 eingeschraubt ist, hierzu ist im Zylinder 11 ein Innengewinde vorgesehen. Gegen das Ende der Axialbohrung 21 des Kolbens 13 wird durch die Schraubendruckfeder 22 ein Stift 24 mit tellerartigem Endstück gedrückt. Er befindet sich zumindest teilweise innerhalb einer Hülse 25, die von der Schraubendruckfeder 22 umgriffen wird und in der Mutter 23 gehalten ist. Die Mutter 23 hat eine Durchlaßbohrung 26 für den Stift 24. Insgesamt wird eine nach außen praktisch dichte Konstruktion erreicht.

Mit dem Stift 24 hat es folgende Bewandnis: Nach Abschluß eines Schwenkhubes befindet sich der Kolben 13 weiter rechts als in der Zeichnung gezeigt, er nimmt dabei den Stift 24 mit, bis dessen vorderes Ende in der Durchlaßbohrung 26 sichtbar ist. Hierdurch wird der Schwenkzustand des Kraftarms 2, insbesondere aber die Endstellung sichtbar. Ein Benutzer kann damit feststellen, ob ein Schraubvorgang abgeschlossen ist. Wird nämlich bei mit vorgegebenem Hydraulikdruck beaufschlagtem Kolben 13 der Stift 24 nicht in der Durchlaßbohrung 26 sichtbar, so reicht der aufgebrachte Druck nicht für eine weitere Verschraubung aus, das gewünschte Maß der Verschraubung ist also erreicht.

Die Sperrklinke 8 hat die Form einer flachen Kreisscheibe, die eine randseitige, konkave Aussparung mit dem Durchmesser der Verzahnung des Spannrades 7 hat. Insgesamt entsteht dadurch die schon angesprochene Dreiviertel-Mond-Form. Die Begrenzungslinie mit dem größeren Durchmesser, also dem Durchmesser der Verzahnung des Spannrades 7, reicht nicht bis zum Mittelpunkt des Begrenzungskreises 27 der Sperrklinke 8, sondern hat von diesem einen Abstand, der ein Zehntel des Durchmessers des Begrenzungskreises 27 beträgt. An der Sperrklinke 8 ist etwas oberhalb einer durch den Mittelpunkt des Begrenzungskreises 27 gehenden Waagrechten und im linken Randbereich an einem Stift 28 eine Klinkenfeder 29 angeordnet, die sich größtenteils in einem Kanal des Kraftarms 2 befindet und an diesem mit ihrem anderen Ende gehalten ist.

Die Ausnehmung A hat in ihrem linken Bereich eine Reaktionsfläche, mit der die Sperrklinke 8 zusammenwirkt. Sie setzt sich aus einem größtenteils radial verlaufenden Übertragungsbereich 30 und einer sich an diesen anschließenden Einrastflanke 31 zusammen. Der Übertragungsbereich 30 ist teilzylindrisch, er erstreckt sich über etwa 90° und geht tangential in die Einrastflanke 31 über, die die Verbindungslinie von Mittelpunkt 10 und Achse 3 etwa in einem Winkel von 70° schneidet.

Gezeigt ist in der Zeichnnung eine Antriebsposition, wie sie auftritt, wenn der Druckmittelraum 18 mit Hydraulikflüssigkeit unter Druck gefüllt ist, die den Kolben 13 weiter nach rechts bewegt. Die Sperrklinke 8 befindet sich in der Eingriffstellung, sie liegt am Übertragungsbereich 30 an. Dieser überträgt die Stellkräfte auf die Sperrklinke 8, die Kraftübertragung erfolgt dabei unter günstigem Winkel und auf kurzem Wege.

Der beschriebene Arbeitshub ist dann beendet, wenn der Kolben 13 den Antriebskopf 9 nach rechts in die rechte Endstellung mitgenommen hat und der Stift 24 in der Durchlaßbohrung 26 zu sehen ist. Nun erfolgt die Rückhubbewegung des Kolbens 13 unter der Wirkung der Schraubendruckfeder 22, sobald der Druckmittelraum 18 drucklos ist. In diesem Fall bleibt die Sperrklinke 8 zunächst in der gezeichneten Eingriffstellung. Mit fortschreitender Rückbewegung des Kolbens 13 und damit Rückschwenkung des Kraftarms 2 dehnt sich aber die Klinkenfeder 29 und ist bestrebt, die Sperrklinke 9 zurückzuziehen. Sollte die Sperrklinke 8 in der Verzahnung des Spannrades 7 hängenbleiben, so wird sie spätestens dann aus dieser Verzahnung herausgedrückt, wenn ein mit der Sperrklinke 8 fest verbundener Stab 32, der auf einer durch den Mittelpunkt des Begrenzungskreises 27 verlaufenden Waagerechten angeordnet ist und nach rechts einige Millimeter vorragt, gegen die Innenwand der Ausnehmung A schlägt.

Auch andere Mittel zur Unterstüzung des Ausklinkens der Sperrklinke 8 können vorgesehen sein: Beispielsweise kann in die Ausnehmung A eine Feder vorspringen, die die Sperrklinke 8 oder ihren Stab 32 untergreift und hochhebt, falls die Sperrklinke 8 zu weit gegenüber dem Übertragungsbereich 30 zurückbleibt. Auch kann ein parallel zur Achse 3 angeordneter Stift vom Kraftarm 2 in die Ausnehmung 14 vorspringen, der gegebenenfalls eine Auflaufschräge bewirkt und die Sperrklinke 8 aus ihrem Eingriff mit der Verzahnung des Spannrades 7 befreit.

Bei Fortsetzung der Rückschwenkbewegung rutscht somit die Sperrklinke 8 über die Verzahnung des Spannrades 7, bis sich der Kolben 13 in seiner linken Endstellung befindet. In diesem Zustand befindet sich die Sperrklinke 8 im allgemeinen nicht in einer Eingriffsstellung, wie sie in der Zeichnung gezeigt ist. Vielmehr wird sie auf Grund der schräg verlaufenden Einrastflanke 31 und der Zugkraft der Klinkenfeder 29 lediglich in diese Eingriffstellung vorbelastet. Ein Eingriff wird dann wiederhergestellt, wenn ein erneuter Arbeitshub beginnt. Die Einrastflanke und die Klinkenfeder 29 ziehen dann die Sperrklinke 8 in die Eingriffstellung, sobald die Zähne der Sperrklinke 8 und die Verzahnung des Spannrades 7 in der hierfür richtigen Position zueinander stehen. Dann laufen wieder die bereits geschilderten Vorgänge ab.

Der Übertragungsbereich 30 und/oder die Einrastflanke 31 können Begrenzungsflächen separater Teile sein, die mittels geeigneter Schrauben am Kraftarm 2 gehalten und diesem gegenüber geringfügig verstellt werden können, um eine Nachstellmöglichkeit im Falle von Abnutzung zu haben.

Der Kraftschrauber besteht aus relativ wenigen Einzelteilen, die zudem noch einfach zu fertigen sind. Ein Großteil kann sogar als einfache Blechstanzteile ausgeführt werden. Auf Grund der Anordnung des Zylinders 11 im ortsfesten Reaktionsarm 1 wird im Gegensatz zum vorbekannten Kraftschrauber vermieden, daß sich die am Anschlußstück 19 angeschlossene Hydraulikleitung bei jedem Hub bewegt.

Anstelle der eingezeichneten Rückstellung des Kolbens 13 mittels einer Schraubendruckfeder 22 kann auch ein doppelt wirkender Kolben eingesetzt werden, dann befindet sich auch auf der anderen Seite ein Druckmittelraum.

Man könnte dafür sorgen, daß der Antriebskopf 9 stets oben an der Innenfläche der Ausnehmung 14 anliegt, wenn man dafür sorgte, daß sich der Kraftarm 2 etwas gegenüber dem Reaktionsarm 1 verschieben könnte, und zwar in Längsrichtung dieses Kraftarms 2. Hierzu dürfte die Führungfläche 4 des Reaktionsarms 1 sich lediglich über 180° erstrecken und müßte dann noch wenige Millimeter tangential weitergeführt werden, damit sich der Kraftarm 2 etwas nach oben bewegen kann und zwischen 4 und 5 ein kleiner Spalt entstehen kann, wenn der Kolben 13 den Kraftarm nach links oder rechts, jedenfalls aus der gezeigten Mittelstellung heraus, drückt. Dabei könnte der Antriebskopf 9 entweder formschlüssig im Kolben 13 gehalten sein oder durch eine Feder an die obere Wand der Ausnehmung 14 vorbelastet werden. Auf diese Weise wird erreicht, daß bei der gezeigten Geometrie im Bereich des Antriebskopfes 9 dessen Mittelpunkt 10 stets auf der Achslinie 12 bleibt.

## Patentansprüche

1. Kraftschrauber mit
- einem Kraftarm (2) und einem Reaktionsarm (1), die um eine gemeinsame Schwenkachse (3) relativ zueinander schwenkbar sind,
- einem Spannrad (7), das von dem Kraftarm (2) bei dessen Schwenkung um die Schwenkachse (3) in einer ersten Richtung unter Eingriff einer mehrzahnigen Sperrklinke (8) in eine feinstufige Verzahnung des Spannrades (7) mitgenommen wird, während die Sperrklinke (8) bei Schwenkung des Kraftarmes (2) in entgegengesetzter Richtung über die Verzahnung des Spannrades (7) hinwegrutscht,
und
- einem zwischen dem Kraftarm (2) und dem Reaktionsarm (1) wirksamen Hydraulikantrieb aus einem Zylinder (11) und einem Kolben (13),
dadurch gekennzeichnet,
daß der Zylinder (11) des Hydraulikantriebs in dem abgestützten Reaktionsarm (1 ) ortsfest angeordnet ist,
daß der Kraftarm (2) einen innerhalb der Bohrung des Zylinders (11) in eine Ausnehmung (14) des Kolbens (13) eingreifenden Antriebskopf (9) aufweist
und
daß die Achslinie (12) des Zylinders (11) quer, insbesondere rechtwinklig, zur Verbindungslinie zwischen dem Antriebskopf (9) und der Schwenkachse (3) verläuft.

2. Kraftschrauber nach Anspruch 1, dadurch gekennzeichnet, daß der Antriebskopf (9) ballig ausgebildet ist und/oder sich auf der Achslinie (12) des Zylinders (11) befindet.

3. Kraftschrauber nach Anspruch 1 oder 2, dadurch gekennzeichnet, daß der Kolben (13) im Bereich seiner Ausnehmung (14) mindestens eine, vorzugsweise zwei teilzylindrische, konkave, erste Anlageflächen (15) aufweist, deren Zentrum auf der Achslinie (12) liegt und daß der Antriebskopf (9) durch eine konvexe, teilzylindrische, zweite Anlagefläche (16) begrenzt ist.

4. Kraftschrauber nach einem der Ansprüche 1 bis 3, dadurch gekennzeichnet, daß ein Mittelpunkt (10) des Antriebskopfes (9) sich stets auf der Achslinie (12) befindet, jedenfalls seine Relativbewegung quer zu dieser Achslinie (12) gering ist.

5. Kraftschrauber nach einem der Ansprüche 1 bis 4, dadurch gekennzeichnet, daß der Kraftarm (2) im wesentlichen klappsymmetrisch und etwa birnenförmig ausgebildet ist.

6. Kraftschrauber nach einem der Ansprüche 1 bis 5, dadurch gekennzeichnet, daß der Kraftarm eine Aussparung (A) für die Sperrklinke (8) hat, die eine Reaktionsfläche mit einer Einrastflanke (31) und einem im wesentlichen radialen Übertragungsbereich (30) aufweist.

7. Kraftschrauber nach einem der Ansprüche 1 bis 6, dadurch gekennzeichnet, daß die Sperrklinke (8) über eine Klinkenfeder (29) mit dem Kraftarm (2) verbunden ist.

8. Kraftschrauber nach einem der Ansprüche 1 bis 7, dadurch gekennzeichnet, daß die Sperrklinke (8) Dreiviertel-Mond-förmig ist, daß die Reaktionsfläche (30, 31); denselben Durchmesser wie der Begrenzungskreis (27) der Sperrklinke (8) aufweist und daß die Verzahnung der Sperrklinke (8) auf der Begrenzungsfläche mit dem größeren Durchmesser liegt.

9. Kraftschrauber nach einem der Ansprüche 1 bis 8, dadurch gekennzeichnet, daß an der Sperrklinke (8) eine Zwangsausrasteinrichtung, beispielsweise ein Stab (32) angeordnet ist, die mit dem Kraftarm (2) zusammenwirkt.

10. Kraftschrauber nach einem der Ansprüche 1 bis 9, dadurch gekennzeichnet, daß dem Kolben (13) ein Stift (24) zugeordnet ist, der in einer Endstellung des Kolbens (13) mit einem Endbereich eine Durchlaßbohrung (26) ausfüllt.

11. Kraftschrauber nach einem der Ansprüche 1 bis 10, dadurch gekennzeichnet, daß der geometrische Verlauf des Übertragungsbereichs (30) der Kontur der Sperrklinke (8) entspricht und daß die Einrastflanke zusammen mit der Klinkenfeder (29) die Sperrklinke in die Eingriffstellung drückt.

## Claims

1. Power wrench, comprising
- a power arm (2) and a reaction arm (1) being swivable relative to each other about a common swivel axis (3),
- a tensioning wheel (7) which is entrained by the power arm (2) upon swivel motion thereof about the swivel axis (3) in a first direction through engagement of a multi-tooth latch (8) with a fine toothing of the tensioning wheel (7), whereas upon swivel motion of the power arm (2) in opposite direction the latch (8) is sliding over the toothing of the tensioning wheel (7)
and
- hydraulic driving means consisting of a cylinder (11) and of a piston (13) and being effective between the power arm (2) and the reaction arm (1),
characterised in
that the cylinder (11) of the hydraulic driving means is fixedly located within the supported reaction arm (1),
that the power arm (2) comprises a driving head (9) engaging in a recess (14) of the piston (13) within the bore of the cylinder (11)
and
that the axis (12) of the cylinder (11) extends crossways, particularly perpendicular, to the connecting line between the driving head (9) and the swivel axis (3).

2. Power wrench according to claim 1, characterised in that the driving head (9) is ball- shaped and/or is located on the axis (12) of the cylinder (11).

3. Power wrench according to claim 1 or 2, characterised in that the piston (13) in the region of its recess (14) comprises at least one, preferably two, partially cylindrical concave first engagement surfaces (15) the center of which is situated on the axis (12) and that the driving head (9) is terminated by a convex, partially cylindrical second engagenent surface (16).

4. Power wrench according to one of the claims 1 to 3, characterised in that a center point (10) of the driving head (9) is always situated on the axis (12), at any rate its relative motion crossways to this axis (12) is slight.

5. Power wrench according to one of the claims 1 to 4, characterised in that the power arm (2) is formed essentially symmetrical about an axis and is approximately pear-shaped.

6. Power wrench according to one of the claims 1 to 5, characterised in that the power arm comprises a recess (A) formed for receiving the latch (8) and comprising a reaction surface including an engagement flank (31) and an essentially radially extending transmission portion (30).

7. Power wrench according to one of the claims 1 to 6, characterised in that the latch (8) is connected to the power arm (2) through a latch spring (29).

8. Power wrench according to one of the claims 1 to 7, characterised in that the latch (8) is three- quarter-moon-shaped, that the reaction surface (30, 31) is of a diameter equal to that of the circle (27) limiting the latch (8) and that the toothing of the latch (8) is situated on the limiting surface having the larger diameter.

9. Power wrench according to one of the claims 1 to 8, characterised in that the latch (8) is provided with means for an enforced disengagement, e. g. with a rod (32), cooperating with the power arm (2).

10. Power wrench according to one of the claims 1 to 9, characterised in that the piston (13) has assigned thereto a pin (24) which in one end position of the piston (13) has its end portion filling a passage bore (26).

11. Power wrench according to one of the claims 1 to 10, characterised in that the geometrical extension of the transmission portion (30) corresponds to the contour of the latch (8) and that the engagement flank in cooperation with the latch spring (29) urges the latch into the engagement position.

## Revendications

1. Visseuse à moteur avec
- un bras de force (2) et un bras de réaction (1) qui sont pivotables l'un relatif à l'autre autour d'un axe commun de basculement (3),
- une roue de tension (7) qui est entrainée par le bras de force (2) pendant son mouvement pivotant dans un premier sens, un cliquet multidenté (8) s'engageant dans une denture à pas fin de la roue de tension (7), tandis que pendant le mouvement pivotant du bras de force (2) dans le sens opposé le cliquet (8) glisse sur la denture de la roue de tension (7)
et
- d'un moyen moteur hydraulique composé d'un cylindre (11) et d'un piston (13) et étant efficace entre le bras de force (2) et le bras de réation (1),
caractérisé en ce
que le cylindre (11) du moyen moteur hydraulique est fixément disposé dans le bras de réaction (1) étayé,
que le bras de force (2) a une tête de propulsion (9) s'engageant dans un évidement (14) du piston (13)
et
que l'axe (12) du cylindre (11) s'étend de travers, particulièrement perpendiculairement à la ligne de communication entre la tête de propulsion (9) et l'axe de basculement (3).

2. Visseuse à moteur selon la revendication 1, caractérisé en ce que la tête de propulsion (9) est en forme de balle et/ou est située sur l'axe (12) du cylindre (11).

3. Visseuse à moteur selon la revendication 1 ou 2, caractérisé en ce que le piston (13) dans la région de son évidement (14) a au moins une, préférablement deux, premières surfaces d'engagement (15) de forme partiellement cylindrique concaves dont le centre est situé sur l'axe (12) et que la tête de propulsion (9) est terminée par une seconde surface d'engagement (16) de forme partiellement cylindrique convexe.

4. Visseuse à moteur selon une des revendications 1 à 3, caractérisé en ce que un centre (10) de la tête de propulsion (9) est toujours situé sur l'axe (12), en tout cas son mouvement relatif à travers de cet axe (12) est insignifiant.

5. Visseuse à moteur selon une des revendications 1 à 4, caractérisé en ce que le bras de force (2) est formé essentiellement symétriquement par rapport à l'axe et à peu près en forme d'une poire.

6. Visseuse à moteur selon une des revendications 1 à 5, caractérisé en ce que le bras de force (2) a un évidement (A) pour recevoir le cliquet (8) et qui a une surface de réaction avec un flanc d'engagement (31) et une portion de transmission (30) essentiellement radiale.

7. Visseuse à moteur selon une des revendications 1 à 6, caractérisé en ce que le clicuet (8) est connecté au bras de force (2) par un ressort de cliquet (29).

8. Visseuse à moteur selon une des revendications 1 à 7, caractérisé en ce que le cliquet (8) a la forme des trois quarts-de la lune, que la surface de réaction (30, 31) a le même diamètre que le cercle de limitation (27) du cliquet (8) et que la denture du cliquet (8) est située sur la surface de limitation avec le diamètre plus grand.

9. Visseuse à moteur selon une des revendications 1 à 8, caractérisé en ce que le cliquet (8) est pourvu des moyens de désengagement forcé, par exemple d'un bâton (32) qui coopérent avec le bras de force (2).

10. Visseuse à moteur selon une des revendications 1 à 9, caractérisé en ce que le piston (13) a coordonné un bâton (24) qui dans une position finale du piston (13) comble une alésage de passage (26) par une portion finale.

11. Visseuse à moteur selon une des revendications 1 à 10, caractérisé en ce que le tracé géometrique de la portion de transmission (30) correspond au contour du cliquet (8) et que le flanc d'engagement en coopération avec le ressort de cliquet (29) presse le cliquet (8) dans la position d'engagement.
